# EUROPÄISCHE PATENTSCHRIFT

(11) **EP 4 003 646 B1**
(45) Veröffentlichungstag und Bekanntmachung des Hinweises auf die Patenterteilung: **28.08.2024**
(21) Anmeldenummer: 20750237.8
(22) Anmeldetag: 30.07.2020
(51) Int. Cl.: B24B 31/116, B24B 49/04

(54) **FLIESSLÄPPMASCHINE, VERFAHREN ZUM ERMITTELN EINES MATERIALABTRAGS AN EINEM WERKSTÜCK UND VERFAHREN ZUM BESTIMMEN DER SCHNEIDLEISTUNG EINES SCHLEIFMEDIUMS**
ABRASIVE FLOW MACHINING TOOL FOR DETERMINING MATERIAL REMOVAL FROM A WORKPIECE AND METHOD FOR DETERMINING THE CUTTING POWER OF A GRINDING MEDIUM
OUTIL D'USINAGE PAR ÉCOULEMENT ABRASIF POUR DÉTERMINER UN RETRAIT DE MATÉRIAU D'UNE PIÈCE À USINER ET PROCÉDÉ POUR DÉTERMINER LA PUISSANCE DE COUPE D'UN MILIEU ABRASIF

(30) Priorität: 31.07.2019 DE 102019120753
(43) Veröffentlichungstag der Anmeldung: 01.06.2022
(73) Patentinhaber: Extrude Hone GmbH, 87752 Holzgünz (DE)
(72) Erfinder: WOSNIAK, Fabio Augusto, 87752 Holzgünz (DE); MATT, Patrick, 87752 Holzgünz (DE)
(74) Vertreter: Prinz & Partner mbB
(86) Internationale Anmeldenummer: PCT/EP2020/071527
(87) Internationale Veröffentlichungsnummer: WO 2021/019024

(56) Entgegenhaltungen:
- EP-A1- 1 159 107
- EP-A2- 0 739 687
- EP-B1- 0 739 687
- EP-B1- 1 159 107
- DE-A1- 10 309 456
- US-A- 5 245 794

## Beschreibung

Die Erfindung betrifft eine Fließläppmaschine, ein Verfahren zum Ermitteln eines Materialabtrags und/oder einer Materialabtragsrate an einem Werkstück bei Bearbeitung des Werkstücks in einer Fließläppmaschine und ein Verfahren zum Bestimmen der Schneidleistung eines Schleifmediums.

Fließläppmaschinen dienen dazu, Werkstücke zu polieren und abzuschleifen, indem ein Schleifmedium unter Druck über das Werkstück oder durch eine sich durch das Werkstück erstreckende Öffnung hindurch geführt wird, wobei das Schleifmedium Material von dem Werkstück abträgt. Das Schleifmedium ist üblicherweise ein Schleifpartikel aufweisendes, viskoses Medium, insbesondere auf Silikonbasis.

Die Schleifpartikel des Schleifmediums nutzen sich bei der Bearbeitung des Werkstücks ab, wodurch die Schneidleistung des Schleifmediums und eine Materialabtragsrate abnehmen. Außerdem verbleiben abgetragene Partikel im Schleifmedium. Die Bearbeitung des Werkstücks wird somit weniger effektiv und unvorhersehbar.

Ein Verfahren und eine Vorrichtung zum Steuern eines abrasiven Abtrags beschreibt die WO 01/47667 A1.

Die EP 0 739 687 A2 offenbart ein Pollierverfahren mit einer Steuerung, die auf die Vibrationen reagiert und die Vorrichtung ab Erreichen eines Schwellwertes abschaltet, weil dann davon ausgegangen wird, dass der Polliervorgang beendet wird.

Ein ähnliches Verfahren zeigt die US 5 245 794 A für ein Pollierverfahren, das jedoch mit einer Schallemission arbeitet.

Zum Druckfließläppen sieht die DE 103 09 456 A1 zwei sich gegenüberliegende Druckeinrichtungen vor, die zwischen sich das zu bearbeitende Werkstück bearbeiten. Die Druckeinrichtungen bewegen sich synchron, um einen gleichmäßigen Druck auf das Werkstück aufzubringen.

Bei einem noch unbenutzten Schleifmedium ist die Schneidleistung in der Regel bekannt. Eine Feststellung der Schneidleistung eines Schleifmediums, das bereits eine gewisse Zeit im Einsatz war, ist jedoch schwierig. Erschwerend kommt hinzu, dass nach einer Abnutzung des Schleifmediums nicht die gesamte Menge des in der Fließläppmaschine vorhandenen Schleifmediums ausgetauscht wird, sondern lediglich ein gewisser Anteil des abgenutzten Schleifmediums entnommen und durch ungenutztes Schleifmedium ersetzt wird, sodass zu keinem Zeitpunkt exakte Informationen über die Schneidleistung des Schleifmediums vorliegen.

Erfahrene Benutzer können manuell erfühlen, ob ein Schleifmedium noch eine ausreichende Schneidleistung hat oder ob es zumindest teilweise durch unbenutztes Schleifmedium ersetzt werden muss. Eine derartige Feststellung der Schneidleitung ist jedoch sehr ungenau und von unerfahrenen Benutzern kaum ausführbar. Während des Betriebs der Fließläppmaschine ist die Feststellung des Schleifmediums nicht möglich.

Wird das Schleifmedium zu früh ausgetauscht, entstehen dadurch erhöhte Kosten, da noch brauchbares Schleifmedium entsorgt wird. Wird das Schleifmedium zu spät ausgetauscht, kann die Materialabtragsrate soweit abnehmen, dass Werkstücke nicht ausreichend abgeschliffen werden und es zur Herstellung von qualitativ mangelhaften Teilen kommen kann.

Es ist somit eine Aufgabe der vorliegenden Erfindung, eine Fließläppmaschine bereitzustellen, die eine besonders effiziente Bearbeitung von Werkstücken ermöglicht. Zudem ist es eine Aufgabe der Erfindung, ein Verfahren zum Ermitteln eines Materialabtrags und/oder einer Materialabtragsrate an einem Werkstück sowie Verfahren zum Bestimmen der Schneidleistung eines Schleifmediums anzugeben.

Diese Aufgabe wird erfindungsgemäß gelöst durch eine Fließläppmaschine zum Bewegen von Schleifmedien über eine Oberfläche eines Werkstücks und/oder durch die Öffnung eines Werkstücks hindurch, mit einer Medienantriebsvorrichtung, die geeignet ist, das Schleifmedium über eine Oberfläche eines Werkstücks und/oder durch die Öffnung des Werkstücks längs einer Strömungsrichtung hindurch zu bewegen, mit einem Werkstückhalter zur Halterung des Werkstücks mit zwei auf entgegengesetzten Seiten des Werkstücks positionierbaren Teilen, mit einem Körperschallsensor zum Messen von Körperschall, der bei der Bearbeitung eines Werkstücks mit einem Schleifmedium in diesem erzeugt wird, und mit einer Auswerteeinheit, die geeignet ist, um anhand eines Integralwerts des quadratischen Mittels des von dem Körperschallsensor gemessenen Körperschalls über die Zeit auf eine Schneidleistung des Schleifmediums und/oder eine Materialabtragsrate am Werkstück zu schließen. In der Auswerteeinheit ist eine Look-Up-Tabelle hinterlegt, aus der anhand des Integralwerts des quadratischen Mittels des gemessenen Körperschallsignals über die Zeit ein Materialabtrag am Werkstück und/oder eine Schneidleistung des Schleifmediums abgelesen werden kann. Die in der Look-Up Tabelle hinterlegten Werte sind spezifisch für das Material des Werkstücks und/oder für das verwendete Schleifmedium. Mittels einer Look-Up Tabelle kann somit besonders schnell und zuverlässig ein Materialabtrag, insbesondere eine Materialabtragsrate und/oder eine Schneidleistung ermittelt werden. Die in der Look-Up Tabelle hinterlegten Werte wurden beispielsweise durch Hardware-Versuche und/oder durch Simulationen ermittelt.

Körperschall tritt in Form von akustischen und/oder elastischen Wellen in Feststoffen auf, wenn ein Material irreversible Veränderungen in seiner inneren Struktur erfährt, zum Beispiel als Folge von Rissbildung oder plastischer Verformung durch Alterung oder Temperaturgradienten, aber auch durch gezielte äußere mechanische Kräfte bei der Bearbeitung eines Feststoffs. Durch die Messung von Körperschallsignalen mittels eines Körperschallsensors können somit mechanische Bearbeitungsprozesse überwacht werden. Die Frequenz der Körperschallwellen liegt dabei insbesondere zwischen 50 kHz und 1 MHz.

Das Körperschallsignal ist umso stärker, je größer die Schneidleistung beziehungsweise die Materialabtragsrate ist. Somit kann anhand des Körperschallsignals festgestellt werden, ob die Bearbeitung eines Werkstücks effektiv ist. Dabei besteht eine hohe Korrelation des quadratischen Mittels des Körperschallsignals mit der Materialabtragsrate. Insbesondere hängt das quadratische Mittel des von dem Körperschallsensor gemessenen Körperschalls mit einer Reibungsenergiedissipation bei der Bearbeitung des Werkstücks zusammen.

Der Integralwert des quadratischen Mittels des von dem Körperschallsensor gemessenen Körperschalls über die Zeit ist dabei spezifisch für einen bestimmten Materialabtrag. Das heißt, anhand des erhaltenen Integralwerts kann indirekt ein Gewichtsverlust des Werkstücks bestimmt werden. So kann bereits während der Bearbeitung des Werkstücks ein absoluter Materialabtrag festgestellt werden. Der Integralwert wird beispielsweise in der Einheit Millivolt-Sekunden [mV.s] angegeben. Alternativ kann der Integralwert auch in der Einheit Milliampere-Sekunden [mA.s] angegeben werden.

Anhand des Gewichtsverlusts kann wiederum die Schneidleistung des Schleifmediums und/oder Materialabtragsrate bestimmt werden. Dadurch sind eine besonders zuverlässige Prozessüberwachung und eine besonders genaue Bearbeitung des Werkstücks möglich. Es hat sich gezeigt, dass bei einer Berechnung des Materialabtrags mittels des Integralwerts des quadratischen Mittels besonders genaue Werte für die Materialabtragsrate und für die Schneidleistung ermittelt werden können.

Das Integral wird beispielsweise über einen fortlaufenden Wert des quadratischen Mittels des Körperschallsignals gebildet.

Die Materialabtragsrate wird insbesondere berechnet, indem der Wert des Materialabtrags durch die Bearbeitungszeit dividiert wird.

Die Schneidleistung lässt sich ermitteln, in dem der Materialabtrag durch den Mediendurchfluss geteilt wird. Der Mediendurchfluss entspricht der Menge des über die Oberfläche des Werkstücks beziehungsweise durch die Öffnung des Werkstücks bewegte Fluidmenge.

Die Durchflussmenge hängt von dem Durchflussquerschnitt und der Fließgeschwindigkeit des Schleifmediums ab und lässt sich daher einfach ermitteln. Insbesondere kann die Auswerteeinheit eingerichtet sein, um den Mediendurchfluss basierend auf den eingestellten Prozessparametern zu ermitteln. Der Durchflussquerschnitt ist bekannt und entspricht beispielsweise dem Querschnitt der Öffnung des bearbeiteten Werkstücks.

Zum Berechnen des Integralwerts ist in der Auswerteeinheit vorzugsweise eine geeignete Software hinterlegt.

Mit einer Bearbeitung im Sinne der Erfindung ist sowohl eine gezielte Bearbeitung eines Werkstücks gemeint, das als Endprodukt hergestellt werden soll, als auch die testhalber Bearbeitung eines Dummywerkstücks alternativ oder zusätzlich zu dem eigentlich herzustellenden Werkstück. Über die Bearbeitung des vorbestimmten Dummywerkstücks werden zum Beispiel Referenzwerte ermittelt. Die Bearbeitung des Dummywerkstücks dient dabei lediglich zur Messung des Körperschallsignals. Dabei kann das Dummywerkstück für eine Vielzahl von Bearbeitungsvorgängen in der Fließläppmaschine montiert bleiben.

Um das vom Körperschallsensor gemessene Körperschallsignal besser auswerten zu können, kann das Signal vor der weiteren Auswertung gleichgerichtet werden. Das gleichgerichtete Signal kann dann zur Berechnung des quadratischen Mittels verwendet werden.

Der Werkstückhalter weist vorzugsweise eine geeignete Dichtung zum Abdichten eines Fluidhauptkanals auf, in dem sich das Schleifmedium bewegt, wobei ein zu bearbeitender Abschnitt einer Oberfläche des Werkstücks und/oder die Öffnung des Werkstücks Teil des Fluidhauptkanals ist.

Die Medienantriebsvorrichtung umfasst beispielsweise mindestens eine Verdrängerpumpe, die geeignet ist, das Schleifmedium durch den Fluidhauptkanal zu schieben.

Die Auswerteeinheit kann einen Verstärker zum Verstärken des vom Körperschallsensor gemessenen Signals aufweisen. Auf diese Weise kann auch bei schwachen Körperschallsignalen, wenn zum Beispiel nur ein geringer Materialabtrag stattfindet, eine zuverlässige Auswertung der Körperschallsignale stattfinden. Dadurch kann eine Schneidleistung des Schleifmediums und/oder eine Materialabtragsrate mit besonders hoher Genauigkeit ermittelt werden.

Beispielsweise weist die Auswerteeinheit mindestens einen Filter zum Herausfiltern von Maschinenfrequenzen aus dem vom Körperschallsensor gemessenen Signal auf. Der Filter trägt somit ebenfalls dazu bei, dass eine Schneidleistung des Schleifmediums und/oder eine Materialabtragsrate mit besonders hoher Genauigkeit ermittelt werden kann.

Der Filter ist vorzugsweise ein analoger Filter. Insbesondere ist der Filter geeignet, niedrige Frequenzen im Bereich von weniger als 50 kHz und/oder hohe Frequenzen im Bereich von mehr als 1 MHz aus dem Körperschallsignal herauszufiltern. Zu diesem Zweck kann der Filter ein HP-Filter oder als BP-Filter sein.

Der Filter kann auch bereits in dem Verstärker integriert sein, wodurch die Auswerteeinheit besonders kompakt sein kann.

Der Körperschallsensor kann im Betrieb der Fließläppmaschine direkt oder indirekt mit dem Werkstück in Kontakt sein. Eine indirekte Kontaktierung kann zum Beispiel über ein zusätzliches Bauteil erfolgen, das mit dem Werkstück in direktem Kontakt ist. Das zusätzliche Bauteil sollte aus einem Werkstoff sein, der geeignet ist, den Körperschall des Werkstücks zum Körperschallsensor weiterzuleiten. Hierzu eignet sich beispielsweise eine Scheibe oder eine Leiste aus Aluminium.

Eine direkte Kontaktierung hat den Vorteil, dass das Körperschallsignal ohne zusätzliche Übertragungsverluste vom Werkstück zum Körperschallsensor übertragen werden kann. Eine indirekte Kontaktierung ist dann vorteilhaft, wenn aufgrund der Größe oder der Geometrie des Werkstücks eine direkte Kontaktierung des Werkstücks schwierig ist.

Gemäß einer Ausführungsform umfasst die Fließläppmaschine einen Bypasskanal, der parallel zu einem Fluidhauptkanal verläuft, wobei das Werkstück ein Dummywerkstück ist, das in dem Bypasskanal angeordnet ist, und wobei sich der Fluidhauptkanal über eine Oberfläche und/oder durch eine Öffnung eines zusätzlichen zu bearbeitenden Werkstücks erstreckt. Diese Ausführungsform bietet sich ähnlich wie die indirekte Kontaktierung dann an, wenn relativ kleine Werkstücke bearbeitet werden, bei denen der Körperschallsensor nicht am zu bearbeitenden Werkstück selbst angeordnet werden kann.

Außerdem bietet diese Ausführungsform den zusätzlichen Vorteil, dass anhand des am Dummywerkstück gemessenen Körperschallsignals die Schneidleistung des Schleifmediums unabhängig von der Materialabtragsrate bestimmt werden kann. Das Material des Dummywerkstücks ist nämlich vorzugsweise so gewählt, dass am Dummywerkstück kein oder nur ein sehr geringer Materialabtrag stattfindet. Dadurch wird das Dummywerkstück im Betrieb der Fließläppmaschine kaum abgenutzt und kann für die Bearbeitung einer Vielzahl von zusätzlich zu bearbeitenden Werkstücken in der Fließläppmaschine installiert bleiben. Das am Dummywerkstück gemessene Körperschallsignal wird daher nahezu ausschließlich durch die Reibung des Schleifmediums am Dummywerkstück verursacht, wobei die Reibung umso größer ist, je scharfkantiger die Schleifpartikel im Schleifmedium sind, das heißt, je besser die Schneidleistung des Schleifmediums ist.

Auch wenn an dem Dummywerkstück kein beziehungsweise nur sehr wenig Material abgetragen wird, wird das Bewegen des Schleifmediums durch das Dummywerkstück im Sinne der Erfindung als Bearbeitung eines Werkstücks verstanden.

Die Fließläppmaschine kann auch zwei Körperschallsensoren umfassen, wobei im Betrieb der Fließläppmaschine sowohl an dem Dummywerkstück im Bypasskanal als auch an dem zusätzlichen zu bearbeitenden Werkstück ein Körperschallsensor positioniert ist. Dadurch ist eine noch genauere Auswertung möglich, da wie vorhergehend erläutert im Bypasskanal die Schneidleistung des Schleifmediums isoliert vom Materialabtrag analysiert werden kann, während das an dem zusätzlichen Werkstück gemessene Körperschallsignal auch durch die Materialabtragasrate beeinflusst wird. Insbesondere können bei dieser Ausführungsform zwei unterschiedliche Signale gemessen werden, wobei eine Differenz der beiden Signale mit einer Oberflächenverbesserung korreliert. Bei gleichbleibenden Maschineneinstellungen können dadurch sowohl eine Medienbeschaffenheit als auch eine Oberflächenverbesserung überwacht werden.

Vorzugsweise umfasst die Fließläppmaschine eine Kontrolleinheit, die geeignet ist, mindestens einen Prozessparameter basierend auf der von der Auswerteeinheit ermittelten Schneidleistung und/oder Materialabtragsrate anzupassen, insbesondere während der Bearbeitung eines Werkstücks. Dadurch kann eine abnehmende Schneidleistung des Schleifmediums zumindest ein Stück weit kompensiert werden, sodass das Schleifmedium länger genutzt werden kann beziehungsweise die Bearbeitung des Werkstücks effektiver erfolgt.

Die durch die Kontrolleinheit anpassbaren Prozessparameter sind beispielsweise eine Fließgeschwindigkeit des Schleifmediums durch die Öffnung des Werkstücks, ein Fluiddruck des Schleifmediums, ein Gegendruck auf das Schleifmedium und/oder eine Temperatur des Schleifmediums. Durch eine Erhöhung der Fließgeschwindigkeit kann insbesondere bei gleichbleibender Qualität des Schleifmediums die Materialabtragsrate erhöht werden. Über den Fluiddruck des Schleifmediums und/oder den Gegendruck auf das Schleifmedium kann eine Anpresskraft des Schleifmediums, insbesondere der Schleifpartikel, an eine Oberfläche des Werkstücks angepasst werden. Die Temperatur hat Einfluss auf die Viskosität des Schleifmediums, die sich wiederum auf die Fließgeschwindigkeit des Schleifmediums auswirken kann.

Optional weist die Fließläppmaschine eine Fluidfördervorrichtung auf, die geeignet ist, abgenutztes Schleifmedium aus der Fließläppmaschine abzuführen und unbenutztes Schleifmedium zuzuführen. Durch eine derartige Fluidfördervorrichtung kann ein automatischer Austausch des Schleifmediums erfolgen, wenn dieses abgenutzt ist.

Die Aufgabe wird des Weiteren erfindungsgemäß gelöst durch ein Verfahren zum Ermitteln eines Materialabtrags und/oder einer Materialabtragsrate an einem Werkstück bei Bearbeitung des Werkstücks in einer Fließläppmaschine, mit den folgenden Schritten:
- Leiten eines Schleifmediums über eine Oberfläche und/oder durch eine Öffnung eines zu bearbeitenden Werkstücks,
- Messen des bei der Bearbeitung im Werkstück entstehenden Körperschalls,
- Bilden eines quadratischen Mittels des gemessenen Körperschallsignals,
- Integrieren des quadratischen Mittels über die Bearbeitungszeit, und
- Bestimmen des Materialabtrags und/oder der Materialabtragsrate am Werkstück anhand des gebildeten Integrals.

Durch das erfindungsgemäße Verfahren kann bereits während der Bearbeitung des Werkstücks in der Fließläppmaschine festgestellt werden, ob ein ausreichender Materialabtrag stattgefunden hat, ohne dass das Werkstück aus der Fließläppmaschine entnommen werden muss. Das Bilden des Integrals des quadratischen Mittels des Körperschallsignals hat gegenüber den bekannten Verfahren, bei denen lediglich das quadratische Mittel des Körperschallsignals gebildet wird, den Vorteil, dass zu jedem Bearbeitungszeitpunkt der stattgefundene absolute Materialabtrag ermittelt werden kann. Da die abgetragenen Materialmengen in der Regel sehr klein sind und beim Wiegen des Werkstücks Messfehler auftreten, kann anhand des erfindungsgemäßen Verfahrens ein Materialabtrag sogar genauer ermittelt werden als durch Wiegen des Werkstücks vor und nach der Bearbeitung.

Die Materialabtragsrate ist insbesondere unmittelbar nach Beginn der Bearbeitung eines Werkstücks größer als zu einem späteren Zeitpunkt. Je geringer die Oberflächenrauigkeit des Werkstücks ist, umso weniger Material wird abgetragen. Wenn die Materialabtragsrate konstant bleibt, ist dies ein Indiz dafür, dass die Bearbeitung des Werkstücks abgeschlossen ist beziehungsweise dass eine Oberflächenrauigkeit des Werkstücks mit dem in der Fließläppmaschine verwendeten Schleifmedium nicht weiter verbessert werden kann. Neben der Materialabtragsrate kann anhand des integrierten quadratischen Mittels des Körperschallsignals auch eine Schneidleistung des Schleifmediums bestimmt werden. Dadurch kann auf einen Abnutzungsgrad des Schleifmediums geschlossen werden.

Basierend auf einer Materialabtragsrate wird beispielsweise mindestens einer der folgenden Prozessparameter eingestellt: eine Fließgeschwindigkeit des Schleifmediums, ein Fluiddruck des Schleifmediums, ein Gegendruck auf das Schleifmedium und/oder eine Temperatur des Schleifmediums. Durch eine geeignete Einstellung der Prozessparameter kann eine Bearbeitung des Werkstücks besonders effizient erfolgen.

Gemäß einer Ausführungsform wird mindestens ein Prozessparameter angepasst, wenn die bei der Bearbeitung des Werkstücks gemessene Materialabtragsrate um mehr als einen definierten Toleranzwert von einer gewünschten Materialabtragsrate abweicht. Dadurch kann die Bearbeitung des Werkstücks besonders kontrolliert stattfinden. Außerdem kann durch die Anpassung der Prozessparameter die Bearbeitungszeit für die einzelnen zu bearbeitenden Werkstücke konstant gehalten werden. Das heißt, durch die Anpassung der Prozessparameter ist es möglich, die einzelnen Werkstücke auch bei abnehmender Schneidleistung des Schleifmediums innerhalb einer definierten Bearbeitungszeit ausreichend abzuschleifen.

Beispielsweise wird eine Referenzkurve erstellt, die einen gewünschten Verlauf der Materialabtragsrate beschreibt, indem ein Verlauf der Materialabtragsrate eines bearbeiteten Werkstücks in einer Auswerteeinheit gespeichert wird, wobei ein Toleranzbereich um die Referenzkurve festgelegt wird, innerhalb dessen sich die Materialabtragsrate vorzugsweise bewegen sollte. Die Erstellung einer derartigen Referenzkurve ist sehr einfach. Anhand einer derartigen Referenzkurve beziehungsweise anhand des Toleranzbereichs kann besonders einfach überwacht werden, ob sich die Materialabtragsrate in einem sinnvollen Bereich liegt beziehungsweise ob eine effektive Bearbeitung des Werkstücks stattfindet.

Das Werkstück, das zum Erstellen der Referenzkurve dient, wird vorzugsweise nach der Bearbeitung vermessen. Wenn das Referenzwerkstück für qualitativ gut befunden wird, wird die Referenzkurve gespeichert. Sollte das Werkstück qualitativ nicht in Ordnung sein, wird der Vorgang mit einem weiteren Werkstück wiederholt.

Die Referenzkurve ist beispielsweise spezifisch für die Bearbeitung bestimmter Werkstücke mit einem bestimmten Schleifmedium. Für unterschiedlich geformte Werkstücke und/oder für die Bearbeitung mit einem unterschiedlichen Schleifmedium wird vorzugsweise jeweils eine eigene Referenzkurve erstellt.

Wenn der tatsächliche Verlauf der Materialabtragsrate außerhalb des Toleranzbereichs liegt, wird vorzugsweise mindestens ein Prozessparameter bei der Bearbeitung des Werkstücks angepasst. Dadurch kann besonders schnell auf Unregelmäßigkeiten bei der Bearbeitung reagiert werden.

Die Speicherung der Referenzkurve beziehungsweise der Abgleich der Materialabtragsrate mit der Referenzkurve erfolgt vorzugsweise durch eine Software, die in der Kontrolleinheit oder der Auswerteeinheit hinterlegt sein kann.

Basierend auf einer Materialabtragsrate kann eine Aufforderung zum Austausch zumindest eines Teils des Schleifmediums erfolgen. Ein Benutzer muss somit nicht mehr manuell prüfen, ob die Schneidleistung des Schleifmediums noch ausreichend ist.

Die Aufforderung zum Austausch erfolgt insbesondere dann, wenn eine gewünschte Oberflächenqualität des Werkstücks mit dem verwendeten Schleifmittel nicht mehr innerhalb einer akzeptablen Bearbeitungszeit erreicht werden kann.

Zusätzlich zu dem vorgenannten Körperschallsignal kann ein weiteres Körperschallsignal an einem Dummywerkstück gemessen und eine Differenz der beiden Körperschallsignale gebildet werden, um eine Verbesserung der Oberflächenqualität des Werkstücks zu überwachen. Dies ist deshalb möglich, weil eine Differenz der beiden Signale mit einer Oberflächenverbesserung korreliert. Auf diese Weise kann die Überwachung der Oberflächenverbesserung noch genauer erfolgen.

Zur Überwachung der Oberflächenverbesserung ist jedoch nicht zwingend ein zweiter Körperschallsensor beziehungsweise ein Dummywerkstück notwendig. Die Oberflächenverbesserung lässt sich auch überwachen, indem das Körperschallsignal, das zu Beginn eines Bearbeitungsprozesses auftritt, mit dem Körperschallsignal verglichen wird, das am Ende eines Bearbeitungsprozesses auftritt, insbesondere indem eine Differenz der beiden Signale gebildet wird.

Des Weiteren kann ein Körperschallsignal, das zu Beginn eines Bearbeitungsprozesses eines Werkstücks auftritt, mit dem Körperschallsignal verglichen werden, das am Ende eines unmittelbar vorher gefertigten Werkstücks verglichen werden, um eine erforderliche Oberflächenverbesserung zu ermitteln, insbesondere anhand einer Differenz der beiden Körperschallsignale. Basierend auf der erforderlichen Oberflächenverbesserung kann die Auswerteeinheit unter Berücksichtigung der Materialabtragsrate eine optimale Bearbeitungszeit ermitteln, nach der eine gewünschte Oberflächenverbesserung erreicht ist. Auf diese Weise kann der Bearbeitungsprozess besonders zeitoptimiert ablaufen Dies gilt selbstverständlich nur, wenn die beiden nacheinander bearbeiteten Werkstücke von gleicher Art sind.

Der Austausch des Schleifmediums kann manuell oder automatisch erfolgen. Beispielsweise kann ein Benutzer eine Aufforderung erhalten, einen vorgegebenen Anteil des Schleifmediums manuell auszutauschen. Alternativ kann lediglich ein Hinweis erfolgen, dass ein Austausch des Schleifmediums stattfindet, während der automatische Austausch erfolgt.

Der automatische Austausch erfolgt beispielsweise durch eine Fluidfördervorrichtung, die geeignet ist, abgenutztes Schleifmedium aus der Fließläppmaschine abzuführen und unbenutztes Schleifmedium zuzuführen.

Die Aufgabe wird des Weiteren erfindungsgemäß gelöst durch ein Verfahren zum Bestimmen der Schneidleistung eines Schleifmediums, mit den folgenden Schritten:
- Leiten eines Schleifmediums über eine Oberfläche und/oder durch eine Öffnung eines Referenzwerkstücks,
- Messen des bei der Bearbeitung im Werkstück entstehenden Körperschalls,
- Bilden eines quadratischen Mittels des gemessenen Körperschallsignals,
- Integrieren des quadratischen Mittels über die Bearbeitungszeit,
- Teilen des Integralwerts durch den Mediendurchfluss, und
- Bestimmen der Schneidleistung des Schleifmediums anhand des geteilten Integralwerts.

Ein derartiges Verfahren kann dazu dienen, verschiedene Schleifmedien auf ihre Schneidleistung hin zu untersuchen, beispielsweise bei der Entwicklung neuer Schleifmedien.

Weitere Vorteile und Merkmale der Erfindung ergeben sich aus der nachfolgenden Beschreibung und aus den beiliegenden Zeichnungen, auf die Bezug genommen wird. In den Zeichnungen zeigen:
- Figuren 1a und 1b jeweils einen Teil einer erfindungsgemäßen Fließläppmaschine,
- Figur 2 den Verlauf des quadratischen Mittels eines Körperschallsignals,
- Figur 3 einen Teilbereich einer weiteren erfindungsgemäßen Fließläppmaschine im Bereich eines Werkstückhalters,
- Figur 4 eine weitere erfindungsgemäße Fließläppmaschine,
- Figur 5 ein Ablaufdiagramm bei der Verarbeitung eines Körperschallsignals,
- Figur 6 eine Referenzkurve, die einen gewünschten Verlauf der Materialabtragsrate beschreibt,
- Figur 7 einen Verlauf einer Materialabtragsrate bei der Bearbeitung eines Werkstücks, und
- Figuren 8a und 8b einen Verlauf einer direkt gemessenen Materialabtragsrate und einer indirekt ermittelten Materialabtragsrate.

Die Figuren 1a und 1b zeigen jeweils eine Fließläppmaschine 10 zur Bearbeitung eines Werkstücks 12 mit einem viskosen Schleifmedium 14 in einer Schnittdarstellung. Zur Bearbeitung des Werkstücks 12 kann das Schleifmedium 14 durch eine Öffnung 16 in dem zu bearbeitenden Werkstück 12 bewegt werden.

Insbesondere bewegt sich das Schleifmedium 14 in einem Fluidhauptkanal 15, der durch die Öffnung 16 des Werkstücks 12 verläuft.

Alternativ oder zusätzlich kann das Schleifmedium 14 über eine außerhalb der Öffnung 16 liegende Oberfläche des Werkstücks 12 bewegt werden, wobei der Fluidhauptkanal 15 zumindest teilweise durch die Oberfläche des Werkstücks 12 begrenzt wird.

In den Figuren 1a und 1b ist die Fließläppmaschine 10 jeweils in unterschiedlichen Zuständen dargestellt, in denen das Schleifmedium 14 in entgegengesetzte Richtungen bewegt wird, wie durch Pfeile veranschaulicht ist, also hin- und her gepumpt wird.

Zur Halterung des Werkstücks 12 umfasst die Fließläppmaschine 10 einen Werkstückhalter 18, der zwei auf entgegengesetzten Seiten des Werkstücks 12 positionierbare Teile 20, 22 aufweist. Das Werkstück 12 ist bei der Bearbeitung zwischen den beiden Teilen 20, 22 des Werkstückhalters 18 z. B. axial eingespannt.

Um eine besonders gute Abdichtung zu erreichen, können an den Teilen 20, 22 Dichtungen angebracht sein, die bei der Bearbeitung an dem Werkstück 12 anliegen. Die Dichtungen sind vorzugsweise Metalldichtungen oder Keramikdichtungen, Gummidichtungen würden nämlich das Körperschallsignal dämpfen.

Die Fließläppmaschine 10 umfasst des Weiteren eine Medienantriebsvorrichtung 24, die geeignet ist, das Schleifmedium 14 über eine Oberfläche eines Werkstücks und/oder durch die Öffnung 16 des Werkstücks 12 hindurch zu bewegen. Dabei wird Material von dem Werkstück 12 abgetragen, wodurch die Oberfläche des Werkstücks 12 geglättet und poliert wird.

Im gezeigten Ausführungsbeispiel umfasst die Medienantriebsvorrichtung 24 zwei Verdrängerpumpen 26, 28, wobei je nach Strömungsrichtung des Schleifmediums 14 eine der beiden Verdrängerpumpen 26, 28 das Schleifmedium 14 durch die Öffnung 16 drückt und die jeweils andere Verdrängerpumpe 26, 28 eine dem Schleifmedium 14 entgegenwirkende Vorrichtung bildet, die dem Fluss des Schleifmediums 14 entgegenwirkt. Eine Verdrängerpumpe 26, 28 hat jeweils einen Kolben 30, der in einem Zylinder 32 geführt ist.

Die Medienantriebsvorrichtung 24 umfasst außerdem je Verdrängerpumpe 26, 28 ein Antriebselement 34, das beispielsweise ein hydraulisches Betätigungselement oder ein lineares Motorbetätigungselement ist.

Bei der Bearbeitung des Werkstücks 12 mit dem Schleifmedium 14 entstehen in diesem Körperschallwellen, insbesondere akustische und/oder elastische Wellen. Anhand der Stärke der Körperschallwellen lassen sich Rückschlüsse auf die Effektivität und den Umfang der Bearbeitung des Werkstücks 12 ziehen. Insbesondere korreliert eine Stärke der Körperschallwellen mit einer Materialabtragasrate am Werkstück 12 und/oder mit einer Schneidleistung des Schleifmediums 14.

Die Schneidleistung des Schleifmediums 14 wird in der Einheit Millivolt-Sekunden pro Liter [mV.s/l] angegeben.

Die Schneidleistung gibt an, wieviel Material pro Liter des über das Werkstück 12 bewegten Schleifmediums 14 abgetragen wird.

Um die Körperschallwellen zu messen, umfasst die Fließläppmaschine 10 einen Körperschallsensor 36, der mit dem zu bearbeitenden Werkstück 12 in Kontakt ist.

Des Weiteren umfasst die Fließläppmaschine 10 eine insbesondere elektronische Auswerteeinheit 38. Die Auswerteeinheit 38 kann das vom Körperschallsensor 36 gemessene Körperschallsignal empfangen und insbesondere mittels einer Software das quadratische Mittel des Körperschallsignals bilden und dieses über die Zeit integrieren. Alternativ kann die Auswerteeinheit 38 beispielsweise von einem Verstärker bereits das quadratische Mittel des Körperschallsignals empfangen. Das Körperschallsignal wird beispielsweise in Millivolt oder Milliampere gemessen.

Zur Auswertung des Körperschallsignals wird dieses vorzugsweise gleichgerichtet, bevor das quadratische Mittel gebildet wird.

Der Verlauf des quadratischen Mittels des Körperschallsignals in Millivolt über die Zeit in Sekunden ist für einen Bearbeitungsvorgang beispielhaft in Figur 2 gezeigt.

Zudem ist die Auswerteeinheit 38 geeignet, um anhand eines Integralwerts des quadratischen Mittels des von dem Körperschallsensor 36 gemessenen Körperschalls über die Zeit auf eine Schneidleistung des Schleifmediums 14 und/oder eine Materialabtragsrate am Werkstück 12 zu schließen.

Um auf die Materialabtragsrate oder die Schneidleistung zu schließen, wird in der Auswerteeinheit 38 insbesondere zunächst der Materialabtrag anhand des gebildeten Integrals festgestellt. Der Integralwert ist nämlich spezifisch für einen bestimmten Materialabtrag.

Zur Bestimmung der Materialabtragsrate ist die Auswerteeinheit 38 eingerichtet, den Materialabtrag in Verhältnis zur Bearbeitungszeit zu setzen.

Zur Bestimmung der Schneidleistung ist die Auswerteeinheit 38 eingerichtet, den Integralwert durch den Mediendurchfluss zu teilen.

Zur Auswertung des Körperschallsignals ist eine Look-Up-Tabelle 39 in der Auswerteeinheit 38 hinterlegt, aus der anhand des Integralwerts des quadratischen Mittels des gemessenen Körperschallsignals über die Zeit ein Materialabtrag am Werkstück 12 und/oder eine Schneidleistung des Schleifmediums 14 abgelesen werden kann. Eine derartige Look-Up-Tabelle 39 ist nachfolgend in Figur 5 veranschaulicht.

Die Fließläppmaschine 10 umfasst des Weiteren eine Kontrolleinheit 40, die geeignet ist, mindestens einen Prozessparameter basierend auf der von der Auswerteeinheit 38 ermittelten Schneidleistung und/oder Materialabtragsrate anzupassen, insbesondere während der Bearbeitung eines Werkstücks 12. Dadurch ist es möglich, auf eine veränderte Schneidleistung des Schleifmediums 14 und/oder auf sonstige Schwankungen im Bearbeitungsprozess, zum Beispiel auf Temperaturschwankungen, zu reagieren.

Die von der Kontrolleinheit 40 anpassbaren Prozessparameter sind beispielsweise eine Fließgeschwindigkeit des Schleifmediums 14, ein Fluiddruck des Schleifmediums 14, ein Gegendruck auf das Schleifmedium 14 und/oder eine Temperatur des Schleifmediums 14.

Die genannten Prozessparameter können, mit Ausnahme der Temperatur des Schleifmediums 14, mittels der Medienantriebsvorrichtung 24 eingestellt werden. Zu diesem Zweck kann eine Stellung der beiden Verdrängerpumpen 26, 28 zueinander und/oder eine Bewegungsgeschwindigkeit der einzelnen Verdrängerpumpen 26, 28 angepasst werden.

Wenn beispielsweise der Abstand der Verdrängerpumpen 26, 28 beziehungsweise der Kolben 30 zueinander verringert wird, wird der Fluiddruck des Schleifmediums 14 erhöht. Dadurch werden die Schleifpartikel des Schleifmediums 14 mit einer höheren Anpresskraft gegen die zu bearbeitende Oberfläche des Werkstücks 12 gepresst und eine Materialabtragsrate kann erhöht werden.

Durch eine Erhöhung der Fließgeschwindigkeit kann die Materialabtragsrate ebenfalls erhöht werden, da in der gleichen Zeit mehr Schleifpartikel über die Oberfläche des Werkstücks 12 bewegt werden.

Wenn die Kolben 30 der beiden Verdrängerpumpen 26, 28 mit unterschiedlicher Geschwindigkeit bewegt werden, insbesondere wenn ein in Strömungsrichtung stromaufwärts gelagerter Kolben 30 langsamer bewegt wird als ein stromabwärts gelagerter Kolben 30 oder seiner Bewegung ein höherer Widerstand entgegengebracht wird, kann ein Gegendruck auf das Schleifmedium 14 erhöht werden. Ob ein Kolben 30 stromaufwärts oder stromabwärts gelagert ist, hängt dabei jeweils von der aktuellen Strömungsrichtung des Schleifmediums 14 ab, die sich nach jedem Bearbeitungszyklus ändert.

Zum Anpassen der Temperatur des Schleifmediums 14 kann zusätzlich eine Heiz- und/oder eine Kühlmanschette oder Ähnliches vorgesehen sein. Die Heizbeziehungsweise die Kühlmanschette ist beispielsweise um den Zylinder 32 herum angeordnet.

Bei dem in den Figuren 1a und 1b veranschaulichten Ausführungsbeispiel ist der Körperschallsensor 36 in direktem Kontakt mit dem Werkstück 12.

Es ist jedoch auch denkbar, dass der Körperschallsensor 36 indirekt mit dem Werkstück 12 in Kontakt ist insbesondere über ein zusätzliches Bauteil 42 wie beispielsweise eine Aluminiumscheibe. Dies ist in Figur 3 schematisch veranschaulicht, wobei der Einfachheit halber lediglich der Bereich um das Werkstück 12 herum gezeigt ist. Das zusätzliche Bauteil 42 kann dabei Bestandteil des Werkstückhalters 18 sein.

Figur 4 zeigt eine weitere erfindungsgemäße Fließläppmaschine 10. Für gleiche Strukturen mit gleichen Funktionen, die von der obigen Ausführungsform bekannt sind, werden im Folgenden dieselben Bezugszeichen verwendet und es wird insoweit auf die vorangegangenen Erläuterungen verwiesen, wobei nachfolgend auf die Unterschiede der jeweiligen Ausführungsformen eingegangen wird, um Wiederholungen zu vermeiden.

Bei der in Figur 4 gezeigten Ausführungsform umfasst die Fließläppmaschine 10 einen Bypasskanal 46, der parallel zu dem Fluidhauptkanal 15 verläuft, welcher in Figur 4 nicht sichtbar ist.

Das Werkstück 12 ist in diesem Fall ein Dummywerkstück 12a, das in dem Bypasskanal 46 angeordnet ist.

Der Fluidhauptkanal 15 erstreckt sich im veranschaulichten Ausführungsbeispiel durch die Öffnung 16 eines zusätzlichen zu bearbeitenden Werkstücks 12b.

Alternativ kann sich der Fluidhauptkanal 15, wie vorhergehend bereits erwähnt, über eine Oberfläche des zu bearbeitenden Werkstücks 12b erstrecken.

Die Fließläppmaschine 10 kann in diesem Fall zwei Körperschallsensoren 36 umfassen, wobei im Betrieb der Fließläppmaschine 10 sowohl an dem Dummywerkstück 12a im Bypasskanal 46 als auch an dem zusätzlichen zu bearbeitenden Werkstück 12b ein Körperschallsensor 36 positioniert ist. Dadurch kann der Bearbeitungsprozess noch genauer überwacht werden.

Ein derartiger Aufbau der Fließläppmaschine ist insbesondere dann vorteilhaft, wenn das zu bearbeitende Werkstück 12b derart geformt ist, dass sich der Körperschallsensor 36 nicht ordnungsgemäß an dem Werkstück 12b montieren lässt, insbesondere wenn das Werkstück 12b relativ klein ist.

Ein weiterer Vorteil eines derartigen Aufbaus der Fließläppmaschine ist, dass anhand des am Dummywerkstück 12a gemessenen Körperschallsignals die Schneidleistung des Schleifmediums 14 unabhängig von der Materialabtragsrate bestimmt werden kann. Zudem kann anhand eines derartigen Aufbaus die Oberflächenverbesserung besonders genau überwacht werden, indem eine Differenz des am Dummywerkstücks 12a und an dem zu bearbeitenden Werkstück 12b gemessenen Körperschallsignals gebildet wird. Diese Differenz korreliert mit der Oberflächenverbesserung.

Das Dummywerkstück 12a ist vorzugsweise aus einem härteren Material als das Werkstück 12b. Dadurch wird am Dummywerkstück 12a kein oder nur wenig Material abgetragen und es kann für eine Vielzahl von Bearbeitungsvorgängen in der Fließläppmaschine 10 verbleiben.

Zur Halterung des Dummywerstücks 12a ist vorzugsweise ein der Einfachheit halber nicht dargestellter Werkstückhalter vorgesehen, der wie der Werkstückhalter 18 ausgebildet ist.

In einer weiteren, nicht dargestellten Ausführungsform kann lediglich an dem Dummywerkstück 12a ein Körperschallsensor 36 angeordnet sein. Dies ist insbesondere dann der Fall, wenn das zusätzlich zu bearbeitende Werkstück 12b entweder zu klein ist oder derart geformt ist, dass sich der Körperschallsensor 36 nicht ordentlich an dem Werkstück 12b positionieren lässt.

Figur 5 veranschaulicht die Verarbeitung eines Körperschallsignals, das von dem Körperschallsensor 36 gemessen wurde.

Das Körperschallsignal wird zunächst als Rohsignal 37 vom Körperschallsensor 36 ausgegeben.

Anschließend wird das Rohsignal 37 in einem Gleichrichter 41 gleichgerichtet, der Bestandteil der Auswerteeinheit 38 sein kann.

In Figur 5 ist außerdem veranschaulicht, dass die Auswerteeinheit 38 einen Verstärker 48 zur Verstärkung des vom Körperschallsensor 36 gemessenen Körperschallsignals aufweisen kann.

Des Weiteren weist die Auswerteeinheit 38 optional einen Filter, insbesondere einen HP-Filter 50 und/oder einen Bandbreitenfilter 52 zum Herausfiltern von Maschinenfrequenzen aus dem vom Körperschallsensor 36 gemessenen Signal auf.

Der Gleichrichter 41, der HP-Filter 50, der Verstärker 48 und der Bandbreitenfilter 52 sind beispielsweise in einem sogenannten Schallemissions-Koppler enthalten, die zum Beispiel unter dem Handelsnamen Piezotron^{®} Kuppler vertrieben werden. Derartige Schallemissions-Koppler haben bereits einen integrierten RMS-Wandler zur Auswertung des Körperschallsignals. Das heißt, ein solcher Schallemissions-Koppler kann bereits das quadratische Mittel des Körperschallsignals ermitteln und zur weiteren Auswertung in der Auswerteeinheit 38 bereitstellen. Zusätzlich kann das Rohsignal des Körperschallsignals bereitgestellt werden.

Nachfolgend wird ein erfindungsgemäßes Verfahren zum Ermitteln eines Materialabtrags und/oder einer Materialabtragsrate an einem Werkstück 12, 12a, 12b bei Bearbeitung des Werkstücks 12, 12a, 12b in einer Fließläppmaschine 10 und/oder zum Bestimmen einer Schneidleistung des Schleifmediums 14 erläutert, insbesondere bei der Bearbeitung des Werkstücks 12, 12a, 12b ein einer wie in Zusammenhang mit Figuren 1 bis 4 beschriebenen Fließläppmaschine 10.

Bei der Bearbeitung eines Werkstücks 12 wird ein Schleifmediums 14 über eine Oberfläche und/oder durch eine Öffnung 16 des zu bearbeitenden Werkstücks 12, 12a, 12b geleitet. Dies erfolgt insbesondere mittels der vorhergehend beschriebenen Medienantriebsvorrichtung 24.

Dabei wird der bei der Bearbeitung im Werkstück 12, 12a, 12b entstehende Körperschalls gemessen, insbesondere mit dem Körperschallsensor 36.

Anschließend wird in der Auswerteeinheit 38, insbesondere in einem Schallemissions-Koppler, das quadratische Mittels des gemessenen Körperschallsignals τ_{RMS} ermittelt.

Nachfolgend wird das quadratische Mittel über die Bearbeitungszeit integriert.

Anhand des gebildeten Integrals kann dann der Materialabtrag und/oder die Materialabtragsrate am Werkstück 12, 12a, 12b bestimmt werden.

Alternativ oder zusätzlich zum Materialabtrag und/oder zur Materialabtragsrate kann anhand des gebildeten Integrals eine Schneidleistung des Schleifmediums 14 bestimmt werden.

Zusätzlich zum Integralwert kann auch das Rohsignal 37 des Körperschallsignals ausgegeben werden.

Wenn die bei der Bearbeitung des Werkstücks 12, 12a, 12b gemessene Materialabtragsrate um mehr als einen definierten Toleranzwert von einer gewünschten Materialabtragsrate abweicht, wird vorzugsweise mindestens ein Prozessparameter angepasst.

Insbesondere wird basierend auf einer Materialabtragsrate mindestens einer der folgenden Prozessparameter eingestellt: eine Fließgeschwindigkeit des Schleifmediums 14, ein Fluiddruck des Schleifmediums 14, ein Gegendruck auf das Schleifmedium 14 und/oder eine Temperatur des Schleifmediums 14.

Um besonders einfach feststellen zu können, ob die Materialabtragsrate in einem gewünschten Bereich verläuft, wird vorzugsweise eine Referenzkurve erstellt, die einen gewünschten Verlauf der Materialabtragsrate beschreibt.

Die Referenzkurve wird beispielsweise erstellt, indem ein Verlauf der Materialabtragsrate eines bearbeiteten Werkstücks 12, 12a, 12b bei der Bearbeitung aufgezeichnet wird. Das bearbeitete Werkstück 12, 12a, 12b wird anschließend einer Qualitätsprüfung und einer Messung des Abtrags unterzogen. Wenn das Werkstück 12, 12a, 12b für in Ordnung befunden wurde, wird die aufgezeichnete Materialabtragsrate als Referenzkurve in der Auswerteeinheit 38 gespeichert.

Eine solche Referenzkurve ist in Figur 6 veranschaulicht. Dabei ist der Verlauf der Materialabtragsrate über die Zeit aufgetragen.

Zusätzlich wird ein Toleranzbereich um die Referenzkurve festgelegt, innerhalb dessen sich die Materialabtragsrate bewegen soll. Der Toleranzbereich ist in Figur 6 durch gestrichelte Linien um die Referenzkurve veranschaulicht.

Wird bei der Bearbeitung eines Werkstücks 12, 12a, 12b festgestellt, dass der tatsächliche Verlauf der Materialabtragsrate außerhalb des Toleranzbereichs liegt, wird beispielsweise mindestens ein Prozessparameter bei der Bearbeitung des Werkstücks 12, 12a, 12b angepasst. Dadurch soll erreicht werden, dass die Materialabtragsrate wieder dem Verlauf der Referenzkurve folgt. Genauer gesagt soll erreicht werden, dass das bearbeitete Werkstück 12, 12a, 12b nach abgeschlossener Bearbeitung qualitativ in Ordnung ist.

Wenn das Schleifmedium 14 jedoch über ein gewisses Maß hinaus abgenutzt ist, das heißt, wenn eine Schneidleistung des Schleifmediums 14 deutlich abgenommen hat, kann der Verlauf der Materialabtragsrate durch die Variation von Prozessparametern nur noch geringfügig beeinflusst werden. Eine effektive Bearbeitung eines Werkstücks 12, 12a, 12b, die zu einem qualitativ akzeptablen Ergebnis führt, ist dann nicht mehr möglich.

Daher erfolgt vorzugsweise basierend auf einer Materialabtragsrate eine Aufforderung zum Austausch zumindest eines Teils des Schleifmediums 14, insbesondere dann, wenn die tatsächliche Materialabtragsrate unterhalb des Toleranzbereichs verläuft, wie beispielsweise in Figur 7 gezeigt.

Aus den Figuren 6 und 7 ist außerdem ersichtlich, dass sich die Materialabtragsrate gegen Ende der Bearbeitungszeit einem konstanten Wert annähert. Die Differenz zwischen einem Maximalwert, der zu Beginn der Bearbeitungszeit auftritt und dem Endwert zum Ende der Bearbeitungszeit beschreibt die erreichte Oberflächenverbesserung.

Um eine optimale Bearbeitungsdauer eines Werkstücks 12, 12b zu ermitteln, kann zu Beginn eines Bearbeitungsprozesses der Endwerte der Materialabtragsrate eines bereits bearbeiteten Werkstücks 12, 12b mit dem Maximalwert eines nachfolgend gefertigten Werkstücks verglichen werden, insbesondere die Differenz gebildet werden. Die Differenz korreliert in diesem Fall mit der gewüschten Oberflächenverbesserung.

Gemäß einem weiteren erfindungsgemäßen Verfahren kann eine Schneidleistung eines Schleifmediums 14 bestimmt werden, indem Schleifmediums 14 über eine Oberfläche und/oder durch eine Öffnung eines Referenzwerkstücks 12 geleitet wird, der im Referenzwerkstück 12 entstehende Körperschall gemessen und das quadratische Mittel des gemessenen Körperschallsignals gemessen wird. Anschließend wird das Integral über das quadratische Mittel gebildet und der Integralwert wird durch den Mediendurchfluss des Schneidmediums 14 geteilt. Anhand des geteilten Integralwerts kann die Schneidleistung des Schleifmediums 14 ermittelt werden. Dadurch eignet sich das erfindungsgemäße Verfahren zur Untersuchung beziehungsweise zur Entwicklung neuer Schleifmedien.

Wenn lediglich die Schneidleistung eines Schleifmediums 14 untersucht werden soll, ohne dass dabei ein Werkstück hergestellt werden soll, wird in der Fließläppmaschine 10 üblicherweise lediglich ein Dummywerkstück 12a beziehungsweise ein Referenzwerkstück angeordnet.

Figuren 8a und 8b veranschaulichen graphisch einen Verlauf einer direkt gemessenen Materialabtragsrate über eine Anzahl von Bearbeitungszyklen (Figur 8a) und einen Verlauf einer indirekt ermittelten Materialabtragsrate, das heißt einen Verlauf des Integralwerts des quadratischen Mittels des Körperschallsignals über die Anzahl von Bearbeitungszylken (Figur 8b).

Die direkt gemessene Materialabtragsrate ist dabei in mg/L angegeben. Die indirekt gemessene Materialabtragsrate ist in mV.s/L angegeben.

Dabei ist die Materialabtragsrate beziehungsweise der Integralwert für jeden Bearbeitungszyklus einzeln ermittelt. Ein Bearbeitungszyklus entspricht insbesondere einem Zyklus, in dem das Schleifmedium 14 von der Medienantriebsvorrichtung 24 in eine Strömungsrichtung bewegt wird.

Aus den Figuren 8a und 8b geht hervor, dass der Verlauf der direkt gemessenen Materialabtragsrate stark mit dem Verlauf des Integralwerts über die Bearbeitungszyklen korreliert. Somit wird deutlich, dass anhand des Integralwerts des quadratischen Mittels des von dem Körperschallsensor 36 gemessenen Körperschalls über die Zeit auf eine Schneidleistung des Schleifmediums 14 und/oder eine Materialabtragsrate am Werkstück 12 geschlossen werden kann.

## Patentansprüche

1. Fließläppmaschine (10) zum Bewegen von Schleifmedien (14) über eine Oberfläche eines Werkstücks (12) und/oder durch die Öffnung (16) eines Werkstücks (12) hindurch,
mit einer Medienantriebsvorrichtung (24), die geeignet ist, das Schleifmedium (14) über eine Oberfläche eines Werkstücks (12) und/oder durch die Öffnung (16) des Werkstücks (12) in einer Strömungsrichtung hindurch zu bewegen,
mit einem Werkstückhalter (18) zur Halterung des Werkstücks (12), mit zwei auf entgegengesetzten Seiten des Werkstücks (12) positionierbaren Teilen (20, 22),
mit einem Körperschallsensor (36) zum Messen von Körperschall, der bei der Bearbeitung eines Werkstücks (12) mit einem Schleifmedium (14) in diesem erzeugt wird, **gekennzeichnet durch** eine Auswerteeinheit (38), die geeignet ist, um anhand eines Integralwerts des quadratischen Mittels des von dem Körperschallsensor (36) gemessenen Körperschalls über die Zeit auf eine Schneidleistung des Schleifmediums (14) und/oder eine Materialabtragsrate am Werkstück (12) zu schließen, wobei in der Auswerteeinheit (38) eine Look-Up-Tabelle (39) hinterlegt ist, aus der anhand des Integralwerts des quadratischen Mittels des gemessenen Körperschallsignals über die Zeit ein Materialabtrag am Werkstück (12) und/oder eine Schneidleistung des Schleifmediums (14) abgelesen werden kann.

2. Fließläppmaschine (10) nach Anspruch 1, **dadurch gekennzeichnet, dass** die Auswerteeinheit (38) einen Verstärker (48) zum Verstärken des vom Körperschallsensor (36) gemessenen Signals aufweist und/oder dass die Auswerteeinheit (38) mindestens einen Filter (52) zum Herausfiltern von Maschinenfrequenzen aus dem vom Körperschallsensor (36) gemessenen Signal aufweist.

3. Fließläppmaschine (10) nach einem der vorhergehenden Ansprüche, **dadurch gekennzeichnet, dass** der Körperschallsensor (36) im Betrieb der Fließläppmaschine (10) direkt oder indirekt mit dem Werkstück (12) in Kontakt ist.

4. Fließläppmaschine (10) nach einem der vorhergehenden Ansprüche, **dadurch gekennzeichnet, dass** die Fließläppmaschine (10) einen Bypasskanal (46) umfasst, der parallel zu einem Fluidhauptkanal (15) verläuft, und dass das Werkstück (12) ein Dummywerkstück (12a) ist, das in dem Bypasskanal (46) angeordnet ist, wobei sich der Fluidhauptkanal (15) über eine Oberfläche und/oder durch eine Öffnung (16) eines zusätzlichen zu bearbeitenden Werkstücks (12b) erstreckt, insbesondere dass die Fließläppmaschine (10) zwei Körperschallsensoren (36) umfasst, wobei im Betrieb der Fließläppmaschine (10) sowohl an dem Dummywerkstück (12a) im Bypasskanal (46) als auch an dem zusätzlichen zu bearbeitenden Werkstück (12b) ein Körperschallsensor (36) positioniert ist.

5. Fließläppmaschine (10) nach einem der vorhergehenden Ansprüche, **dadurch gekennzeichnet, dass** die Fließläppmaschine (10) eine Kontrolleinheit (40) umfasst, die geeignet ist, mindestens einen Prozessparameter basierend auf der von der Auswerteeinheit (3) ermittelten Schneidleistung und/oder Materialabtragsrate anzupassen, insbesondere während der Bearbeitung eines Werkstücks (12).

6. Fließläppmaschine (10) nach Anspruch 5, **dadurch gekennzeichnet, dass** die durch die Kontrolleinheit (40) anpassbaren Prozessparameter eine Fließgeschwindigkeit des Schleifmediums (14), ein Fluiddruck des Schleifmediums (14), ein Gegendruck auf das Schleifmedium (14) und/oder eine Temperatur des Schleifmediums (14) sind.

7. Verfahren zum Ermitteln eines Materialabtrags und/oder einer Materialabtragsrate an einem Werkstück (12) bei Bearbeitung des Werkstücks (12) in einer Fließläppmaschine (10), mit den folgenden Schritten:
- Leiten eines Schleifmediums (14) über eine Oberfläche und/oder durch eine Öffnung (16) eines zu bearbeitenden Werkstücks (12),
- Messen des bei der Bearbeitung im Werkstück (12) entstehenden Körperschalls,
- Bilden eines quadratischen Mittels des gemessenen Körperschallsignals, **gekennzeichnet durch**
- Integrieren des quadratischen Mittels über die Bearbeitungszeit, und
- Bestimmen des Materialabtrags und/oder der Materialabtragsrate am Werkstück (12) anhand des gebildeten Integrals unter Verwendung einer Look-Up-Tabelle (39), aus der anhand des Integralwerts des quadratischen Mittels des gemessenen Körperschallsignals über die Zeit ein Materialabtrag am Werkstück (12) abgelesen wird.

8. Verfahren nach Anspruch 7, **dadurch gekennzeichnet, dass** anhand des integrierten quadratischen Mittels des Körperschallsignals geteilt durch eine Durchflussrate des Schleifmediums eine Schneidleistung des Schleifmediums (14) bestimmt wird.

9. Verfahren nach Anspruch 7 oder 8, **dadurch gekennzeichnet, dass** basierend auf einer Materialabtragsrate mindestens einer der folgenden Prozessparameter eingestellt wird: eine Fließgeschwindigkeit des Schleifmediums (14), ein Fluiddruck des Schleifmediums (14), ein Gegendruck auf das Schleifmedium (14) und/oder eine Temperatur des Schleifmediums (14).

10. Verfahren nach einem der Ansprüche 7 bis 9, **dadurch gekennzeichnet, dass** eine Referenzkurve, die einen gewünschten Verlauf der Materialabtragsrate beschreibt, erstellt wird, indem ein Verlauf der Materialabtragsrate eines bearbeiteten Werkstücks (12) in einer Auswerteeinheit (38) gespeichert wird, und wobei ein Toleranzbereich um die Referenzkurve festgelegt wird, innerhalb dessen sich die Materialabtragsrate bewegen soll.

11. Verfahren nach Anspruch 10, **dadurch gekennzeichnet, dass** mindestens ein Prozessparameter bei der Bearbeitung des Werkstücks (12) angepasst wird, wenn der tatsächliche Verlauf der Materialabtragsrate außerhalb des Toleranzbereichs liegt.

12. Verfahren nach einem der Ansprüche 7 bis 11, **dadurch gekennzeichnet, dass** basierend auf einer Materialabtragsrate eine Aufforderung zum Austausch zumindest eines Teils des Schleifmediums (14) erfolgt.

13. Verfahren nach einem der Ansprüche 7 bis 12, **dadurch gekennzeichnet, dass** zusätzlich ein weiteres Körperschallsignal an einem Dummywerkstück (12a) gemessen wird und eine Differenz der beiden Körperschallsignale gebildet wird, um eine Verbesserung der Oberflächenqualität des Werkstücks (12) zu überwachen.

14. Verfahren zum Bestimmen der Schneidleistung eines Schleifmediums (14) mit den folgenden Schritten:
- Leiten eines Schleifmediums (14) über eine Oberfläche und/oder durch eine Öffnung eines Referenzwerkstücks (12),
- Messen des im Referenzwerkstück (12) entstehenden Körperschalls,
- Bilden eines quadratischen Mittels des gemessenen Körperschallsignals, **gekennzeichnet durch**
- Integrieren des quadratischen Mittels über die Bearbeitungszeit,
- Teilen des Integralwerts durch den Mediendurchfluss, und
- Bestimmen der Schneidleistung des Schleifmediums (14) anhand des geteilten Integralwerts unter Verwendung einer Look-Up-Tabelle (39), aus der anhand des Integralwerts des quadratischen Mittels des gemessenen Körperschallsignals über die Zeit eine Schneidleistung des Schleifmediums (14) abgelesen wird.

## Claims

1. An abrasive flow machine (10) for moving abrasive media (14) over a surface of a workpiece (12) and/or through the opening (16) of a workpiece (12), comprising
a media drive device (24) which is adapted to move the abrasive medium (14) over a surface of a workpiece (12) and/or through the opening (16) of the workpiece (12) in a flow direction;
a workpiece holder (18) for mounting the workpiece (12), having two parts (20, 22) adapted to be positioned on opposite sides of the workpiece (12);
a structure-borne sound sensor (36) for measuring structure-borne sound generated in a workpiece (12) when the latter is machined with an abrasive medium (14), **characterized by**
an evaluation unit (38) which is adapted to infer a cutting power of the abrasive medium (14) and/or a rate of material removal on the workpiece (12) based on an integrated measurand of the root mean square of the structure-borne sound measured by the structure-borne sound sensor (36) over time, wherein the evaluation unit (38) has a look-up table (39) stored therein, from which a material removal on the workpiece (12) and/or a cutting power of the abrasive medium (14) can be read based on the integrated measurand of the root mean square of the measured structure-borne sound signal over time.

2. The abrasive flow machine (10) according to claim 1, **characterized in that** the evaluation unit (38) includes an amplifier (48) for amplifying the signal measured by the structure-borne sound sensor (36) and/or **in that** the evaluation unit (38) includes at least one filter (52) for filtering out machine frequencies from the signal measured by the structure-borne sound sensor (36).

3. The abrasive flow machine (10) according to either of the preceding claims, **characterized in that** the structure-borne sound sensor (36) is in direct or indirect contact with the workpiece (12) during operation of the abrasive flow machine (10).

4. The abrasive flow machine (10) according to any of the preceding claims, **characterized in that** the abrasive flow machine (10) comprises a bypass duct (46) that extends parallel to a fluid main channel (15), and **in that** the workpiece (12) is a dummy workpiece (12a) arranged in the bypass duct (46), the fluid main channel (15) extending over a surface and/or through an opening (16) of an additional workpiece (12b) to be machined, in particular **in that** the abrasive flow machine (10) comprises two structure-borne sound sensors (36), wherein, during operation of the abrasive flow machine (10), a respective structure-borne sound sensor (36) is positioned on the dummy workpiece (12a) in the bypass duct (46) and also on the additional workpiece (12b) to be machined.

5. The abrasive flow machine (10) according to any of the preceding claims, **characterized in that** the abrasive flow machine (10) comprises a checking unit (40) which is adapted to adjust at least one process parameter based on the cutting power and/or the material removal rate ascertained by the evaluation unit (3), in particular during the machining of a workpiece (12).

6. The abrasive flow machine (10) according to claim 5, **characterized in that** the process parameters that can be adjusted by the checking unit (40) are a flow velocity of the abrasive medium (14), a fluid pressure of the abrasive medium (14), a back pressure on the abrasive medium (14), and/or a temperature of the abrasive medium (14).

7. A method of ascertaining a material removal and/or a rate of material removal on a workpiece (12) when the workpiece (12) is machined in an abrasive flow machine (10), comprising the steps of:
- passing an abrasive medium (14) over a surface and/or through an opening (16) of a workpiece (12) to be machined;
- measuring the structure-borne sound generated in the workpiece (12) during machining;
- forming a root mean square of the measured structure-borne sound signal, **characterized by**
- integrating the root mean square over the machining time; and
- determining the material removal and/or the rate of material removal on the workpiece (12) on the basis of the formed integral using a look-up table (39), from which a material removal on the workpiece (12) is read based on the integrated measurand of the root mean square of the measured structure-borne sound signal over time.

8. The method according to claim 7, **characterized in that** a cutting power of the abrasive medium (14) is determined based on the integrated root mean square of the structure-borne sound signal divided by a flow rate of the abrasive medium.

9. The method according to claim 7 or 8, **characterized in that** based on a material removal rate, at least one of the following process parameters is set: a flow velocity of the abrasive medium (14), a fluid pressure of the abrasive medium (14), a back pressure on the abrasive medium (14), and/or a temperature of the abrasive medium (14).

10. The method according to any of claims 7 to 9, **characterized in that** a reference curve describing a desired profile of the material removal rate is established by storing a profile of the material removal rate of a machined workpiece (12) in an evaluation unit (38), and wherein a tolerance range about the reference curve is defined, within which the material removal rate should be.

11. The method according to claim 10, **characterized in that** at least one process parameter is adjusted during the machining of the workpiece (12) if the actual profile of the material removal rate is outside the tolerance range.

12. The method according to any of claims 7 to 11, **characterized in that** based on a material removal rate, a request to replace at least part of the abrasive medium (14) is made.

13. The method according to any of claims 7 to 12, **characterized in that** a further structure-borne sound signal is additionally measured on a dummy workpiece (12a) and a difference of the two structure-borne sound signals is formed in order to monitor an improvement in the surface finish of the workpiece (12).

14. A method of determining the cutting power of an abrasive medium (14), comprising the steps of:
- passing an abrasive medium (14) over a surface and/or through an opening of a reference workpiece (12);
- measuring the structure-borne sound generated in the reference workpiece (12);
- forming a root mean square of the measured structure-borne sound signal, **characterized by**
- integrating the root mean square over the machining time;
- dividing the integrated measurand by the media flow rate; and
- determining the cutting power of the abrasive medium (14) based on the divided integrated measurand using a look-up table (39), from which a cutting power of the abrasive medium (14) is read based on the integrated measurand of the root mean square of the measured structure-borne sound signal over time.

## Revendications

1. Machine (10) à usinage par flux abrasif pour le déplacement de substances abrasives (14) sur une surface d'une pièce d'oeuvre (12) et/ou à travers l'ouverture (16) d'une pièce d'oeuvre (12),
comprenant un dispositif d'entraînement de substance (24) apte à déplacer la substance abrasive (14) selon un sens d'écoulement sur une surface d'une pièce d'oeuvre (12) et/ou à travers l'ouverture (16) de la pièce d'oeuvre (12),
comprenant un support (18) de pièce d'oeuvre pour supporter la pièce d'oeuvre (12), lequel présente deux parties (20, 22) aptes à être positionnées sur des côtés opposés de la pièce d'oeuvre (12),
comprenant un capteur de bruit d'impact (36) pour mesurer le bruit d'impact produit dans la pièce d'oeuvre (12) lors de son usinage avec une substance abrasive (14), **caractérisée par** une
unité d'évaluation (38) qui est apte à déduire une puissance de coupe de la substance abrasive (14) et/ou un taux d'enlèvement de matière sur la pièce d'oeuvre (12) sur la base d'une valeur intégrale de la moyenne quadratique du bruit d'impact mesuré par le capteur de bruit d'impact (36) dans le temps, un tableau de correspondances (39) étant stocké dans l'unité d'évaluation (38), à partir duquel il est possible de lire un enlèvement de matière sur la pièce d'oeuvre (12) et/ou une puissance de coupe de la substance abrasive (14) sur la base de la valeur intégrale de la moyen quadratique du signal de bruit d'impact mesuré dans le temps.

2. Machine (10) à usinage par flux abrasif selon la revendication 1, **caractérisée en ce que** l'unité d'évaluation (38) présente un amplificateur (48) pour l'amplification du signal mesuré par le capteur de bruit d'impact (36) et/ou **en ce que** l'unité d'évaluation (38) présente au moins un filtre (52) pour le filtrage de fréquences de la machine du signal mesuré par le capteur de bruit d'impact (36).

3. Machine (10) à usinage par flux abrasif selon l'une des revendications précédentes, **caractérisée en ce que** le capteur de bruit d'impact (36) est directement ou indirectement en contact avec la pièce d'oeuvre (12) lors du fonctionnement de la machine (10) à usinage par flux abrasif.

4. Machine (10) à usinage par flux abrasif selon l'une des revendications précédentes, **caractérisée en ce que** la machine (10) à usinage par flux abrasif comprend un canal de dérivation (46) qui est parallèle à un canal de fluide principal (15), et **en ce que** la pièce d'oeuvre (12) est une pièce d'oeuvre factice (12a) agencée dans le canal de dérivation (46), le canal de fluide principal (15) s'étendant sur une surface et/ou à travers une ouverture (16) d'une pièce d'oeuvre à usiner supplémentaire (12b), en particulier **en ce que** la machine (10) à usinage par flux abrasif comprend deux capteurs de bruit d'impact (36), un capteur de bruit d'impact (36) étant positionné tant sur la pièce d'oeuvre factice (12a) dans le canal de dérivation (46) que sur la pièce d'oeuvre à usiner supplémentaire (12b) lors du fonctionnement de la machine (10) à usinage par flux abrasif.

5. Machine (10) à usinage par flux abrasif selon l'une des revendications précédentes, **caractérisée en ce que** la machine (10) à usinage par flux abrasif comprend une unité de contrôle (40) qui est apte à adapter au moins un paramètre de processus sur la base de la puissance de coupe et/ou du taux d'enlèvement de matière déterminé(e) par l'unité d'évaluation (3), en particulier pendant l'usinage d'une pièce d'oeuvre (12).

6. Machine (10) à usinage par flux abrasif selon la revendication 5, **caractérisée en ce que** les paramètres de processus aptes à être adaptés par l'unité de contrôle (40) sont une vitesse d'écoulement de la substance abrasive (14), une pression de fluide de la substance abrasive (14), une contre-pression sur la substance abrasive (14), et/ou une température de la substance abrasive (14).

7. Procédé de détermination d'un enlèvement de matière et/ou d'un taux d'enlèvement de matière sur une pièce d'oeuvre (12) lors de l'usinage de la pièce d'oeuvre (12) dans une machine (10) à usinage par flux abrasif, comprenant les étapes suivantes :
- le guidage d'une substance abrasive (14) sur une surface et/ou à travers une ouverture (16) d'une pièce d'oeuvre (12) à usiner,
- la mesure du bruit d'impact généré dans la pièce d'oeuvre (12) lors de l'usinage,
- la formation d'une moyenne quadratique du signal de bruit d'impact mesuré, **caractérisé par**
- l'intégration de la moyenne quadratique sur la durée d'usinage, et
- la détermination de l'enlèvement de matière et/ou du taux d'enlèvement de matière sur la pièce d'oeuvre (12) sur la base de l'intégrale formée en utilisant un tableau de correspondances (39), à partir duquel un enlèvement de matière sur la pièce d'oeuvre (12) est lu sur la base de la valeur intégrale de la moyenne quadratique du signal de bruit d'impact mesuré dans le temps.

8. Procédé selon la revendication 7, **caractérisé en ce qu'**une puissance de coupe de la substance abrasive (14) est déterminée sur la base de la moyenne quadratique intégrée du signal de bruit d'impact, divisée par un taux d'écoulement de la substance abrasive.

9. Procédé selon la revendication 7 ou 8, **caractérisé en ce qu'**au moins l'un des paramètres de processus suivants est ajusté sur la base d'un taux d'enlèvement de matière: une vitesse d'écoulement de la substance abrasive (14), une pression de fluide de la substance abrasive (14), une contre-pression sur la substance abrasive (14) et/ou une température de la substance abrasive (14).

10. Procédé selon l'une des revendications 7 à 9, **caractérisé en ce qu'**une courbe de référence décrivant un cours souhaité du taux d'enlèvement de matière est établie en stockant un cours du taux d'enlèvement de matière d'une pièce d'oeuvre (12) usinée dans une unité d'évaluation (38), et une plage de tolérance étant définie autour de la courbe de référence, au sein de laquelle le taux d'enlèvement de matière doit se situer.

11. Procédé selon la revendication 10, **caractérisé en ce qu'**au moins un paramètre de processus est adapté lors de l'usinage de la pièce d'oeuvre (12), lorsque le cours réel du taux d'enlèvement de matière se situe en dehors de la plage de tolérance.

12. Procédé selon l'une des revendications 7 à 11, **caractérisé en ce qu'**une demande d'échange d'au moins une partie de la substance abrasive (14) est effectuée sur la base d'un taux d'enlèvement de matière.

13. Procédé selon l'une des revendications 7 à 12, **caractérisé en ce qu'**un autre signal de bruit d'impact est également mesuré sur une pièce d'oeuvre factice (12a) et une différence entre les deux signaux de bruit d'impact est calculée pour surveiller une amélioration de la qualité de la surface de la pièce d'oeuvre (12).

14. Procédé de détermination de la puissance de coupe d'une substance abrasive (14), comprenant les étapes suivantes :
- le guidage d'une substance abrasive (14) sur une surface et/ou à travers une ouverture d'une pièce d'oeuvre (12) de référence,
- la mesure du bruit d'impact généré dans la pièce d'oeuvre (12) de référence,
- la formation d'une moyenne quadratique du signal de bruit d'impact mesuré, **caractérisé par**
- l'intégration de la moyenne quadratique sur la durée d'usinage,
- la division de la valeur intégrale par le débit de la substance, et
- la détermination de la puissance de coupe de la substance abrasive (14) sur la base de la valeur intégrale divisée en utilisant un tableau de correspondances (39), à partir duquel une puissance de coupe de la substance abrasive (14) est lue sur la base de la valeur intégrale de la moyenne quadratique du signal de bruit d'impact mesuré dans le temps.
